# EUROPÄISCHE PATENTSCHRIFT

(11) **EP 0 629 175 B1**
(45) Veröffentlichungstag und Bekanntmachung des Hinweises auf die Patenterteilung: **22.05.1996**
(21) Anmeldenummer: 93903833.7
(22) Anmeldetag: 28.02.1993
(51) Int. Cl.: B67D 5/06, B67D 5/04

(54) **BEHANDLUNG DER BENZINDÄMPFE AUF TANKSTELLEN**
TREATMENT OF PETROL VAPOURS IN SERVICE STATIONS
TRAITEMENT DES VAPEURS D'ESSENCE DANS LES STATIONS-SERVICE

(30) Priorität: 08.03.1992 DE 4207203; 02.06.1992 DE 4218029; 29.07.1992 DE 4224950
(43) Veröffentlichungstag der Anmeldung: 21.12.1994
(73) Patentinhaber: Curtius, Fritz, D-88131 Lindau (DE)
(72) Erfinder: Curtius, Fritz, D-88131 Lindau (DE)
(74) Vertreter: Otten, Herbert
(86) Internationale Anmeldenummer: DE9300171
(87) Internationale Veröffentlichungsnummer: WO9317955

(56) Entgegenhaltungen:
- DE-A- 2 615 144
- FR-A- 2 641 267
- US-A- 4 009 985
- US-A- 4 063 874
- UMWELTFORSCHUNGSPLAN DES BUNDESMINISTERS FUR UMWELT, NATURSCHUTZ UND REAKTORSICHERHEIT - LUFTREINHALTUNG in der Anmeldung erwähnt ABSCHLUSSBERICHT ZUM FORSCHUNGSVORHABEN NR. 104 08 504 KOLN, MAI 1990

## Beschreibung

Die Erfindung betrifft ein Verfahren nach dem Oberbegriff des Patentanspruchs 1, sowie eine Vorrichtung nach dem Oberbegriff des Patentanspruchs 31 zur Durchführung des Verfahrens.

Eine derartige Kontrolle der überschüssigen Brüden und eine Behandlung der unterschiedlichen Gasmengen, welche im Verlauf der verschiedenen Betriebszustände einer Tankstelle mit Gasrückführung entstehen, ist z.B. aus US-A-4 009 985 bekannt, wobei besondere Maßnahmen getroffen werden müssen, um den gründsätzlichen technischen Unterschied, nämlich die offene Verbindung zwischen Zapfventil und Fahrzeugtank gegenüber dem Stand der Technik mit einer gasdichten Verbindung (vgl. Seite 4, Zeile 59 und 60 und Seite 5, zeile 34 bis 38) zu berücksichtigen.

Weiter ist es vorteilhaft vor Beginn einer Behandlung (Verbrennung) eines überschüssigen Gasvolumen nicht nur den momentanen Betriebsdruck zu beachten, sondern auch das anfallende Gasvolumen generell zu berücksichtigen, welches aufgrund der Größe des Freiraumes V (siehe Gleichung (6) ) in einem System von Lagertanks vorhanden ist.

Außerdem ist die Meßvorrichtung nach dem Stand der Technik mit Drucksensoren (vgl. 51, 73, 81, 95 und Seite 13, Zeile 2, 3..sobald ein vorgewählter Druck festgestellt wird,..) so aufgebaut, daß jeder Sensor im Sinne einer meßtechnischen Funktion einen druckgesteuerten Alarm (PA-pressure-alarm) liefert, aus welchem der zurückliegende Druckwert zwar erkennbar wird, aus welchem aber ein unmittelbarer Wechsel bei der Behandlung des Gasvolumen ausgelöst wird. Die Meßvorrichtung ist jedoch nicht dazu geeignet, einen Druckverlauf zu messen oder eine Druckanzeige/-kontrolle, (PIC - pressure-indicating-controlling), oder eine Druckanzeige/-Aufzeichnung, (PIR - pressure-indicating-recording) durchzuführen. Zu jedem Drucksensor ist jeweils nur ein Betriebspunkt erkennbar ist, und bei Erreichen des Betriebspunktes ändert das Relais (51) die Betriebsbedingungen an der Meßstelle für die anderen Drucksensoren (73, 81, 95), sodaß die Druckwerte der einzelnen Drucksensoren untereinander nicht vergleichbar sind.

Der Nachteil dieser sensorgesteuerten Meßvorrichtung PA nach dem Stand der Technik zeigt sich regelmäßig bei bestimmten, wiederkehrenden Betriebsbedingungen. Wenn die Lagertanks (18) nach der Befüllung voll sind, so ist das Volumen V über dem Flüssigkeitsspiegel (19) der Lagertanks (18) sehr klein. Schon bei einem Unterdruck von -0,2 inch WC bis -0,5 inch WC (Seite 7, zeile 62) meldet der Sensor (51) PA einen Volumenüberschuß und die Verbrennung wird gestartet; obwohl in dem kleinen Volumen V noch kein Überschuß vorhanden ist oder sich bei einer Aufsättigung, nennenswert, ausbilden kann. (vgl. Gleichung (6) der Patentanmeldung)

Der Erfindung liegt ausgehend von diesem Stand der Technik die Aufgabe zugrunde, im Rahmen der verschiedenen Betriebszustände einer Tankstelle, die Rückführung der richtigen Gasmenge aus dem Pkw-Tank in den Erdtank zu überwachen und die überschüssigen Dämpfe, welche sich während der Umfüllvorgänge und bei der Nachverdampfung im Tankbetrieb ergeben, zu erfassen und über eine definierte Öffnung aus dem Tanksystem abzuführen.

Gemäß der Erfindung wird diese Aufgabe durch das Verfahren gemäß Patentanspruch 1 bzw. die Vorrichtung gemäß Patentanspruch 31 gelöst. Weitere Ausgestaltungen des Verfahrens und der Vorrichtung sind in den Unteransprüchen 2 bis 30 und 32 bis 35 gegeben.

Es ist zwar aus der DE-A-40 00 165 (vgl dort insbesondere auch Seite 5, Zeile 45 bis 47) und aus US-A-4 009 985 (vgl. dort 51, 73, 81, 95) zum Umfüllen von benzinartigen Flüssigkeiten jeweils bekannt, einen Druckwert zu messen und druckgesteuerte Relais zur Behandlung der überschüssigen Brüden einzusetzen; wobei beim Stand der Technik nach der DE-A-40 00 165 über die an jeder einzelnen Zapfpistole gemessene Druckgröße δp die Dichte des Gases (vgl. dort Seite 3 Gleichung (2)) berechnet wird und nach dem Stand der Technik nach der US-A-4 009 985 das Erreichen eines bestimmten Druckes durch das Auslösen von einem oder mehreren Druckschaltern (51, 73, 81, 95) erkennbar ist. Eine Kombination der jeweils unterschiedlichen Meßtechniken zu einer zentralen Druckmessung, PIC und/oder PIR, und an einer Stelle im Erdtank zur Durchführung des Verfahrens und zur Ausbildung der Vorrichtung nach Patentanspruch 31 war hierdurch jedoch nicht nahegelegt.

Es ist auch aus der US-A-4 063 874 (vgl. dort insbesondere Seite 3, Zeile 36 bis 39) und aus der DE-A-40 00 165 (vgl. Seite 1, zeile 36 u. 37) jeweils bekannt, daß beim Tanken am Tankstutzen überschüssige Falschluft angesaugt wird; wobei beim Stand der Technik nach der US-A-4 063 874 das überschüssige Dampf/Luftgemisch zunächst in einem Absorber (28, 29) gereinigt wird und die kondensierten Kohlenwasserstoffe diskontinuierlich mit Frischluft in einem Brenner (44), ebenso wie beim Stand der Technik nach der US-A-4 009 985, verbrannt werden; und wobei beim Stand der Technik nach der DE-A-40 00 165 die überschüssigen Benzindämpfe in einer Dampfverflüssigungseinheit (29), einem Absorber, zurückgewonnen werden. Auch aus der DE-A-26 15 144 ist es bekannt, überschüssige Dämpfe zu behandeln; wobei aus dem Pkw-Tank keine Dämpfe mit inerten Luftanteilen, sondern nur reine Dämpfe (vgl. Seite 15, Zeile 4 bis 6 und Ventil 158) übernommen werden und der mögliche Überschuß mittels einer Kühlkondensation (120) teilweise kondensiert wird. Auch bei einer Kombination der verschiedenen Möglichkeiten für die Behandlung der überschüssigen Dampfluftgemische ist es nicht nahegelegt, das Verfahren so auszugestalten, wie nach den Patentansprüchen 28 bis 30 das Benzindampf-/Luftgemisch in einem, an sich bekannten, Wäscher mit Dieselkraftstoff als Waschflüssigkeit gereinigt wird.

Die Erfindung wird nachfolgend anhand von Fig. 1 und Fig. 2 und dem Schema in Fig. 3 näher erläutert.

Es zeigen:
Fig. 1 Druckaufzeichnungen aus dem Erdtank;
Fig. 2 Dampfdruckkurven verschiedener Benzinqualitäten;
Fig. 3 die schematische Darstellung einer Tankstelle mit Gasrückführung.

Mit dem Meßverfahren wurde inzwischen an verschiedenen Tankstellen mit Einrichtungen zur Gasrückführung gemessen. In Fig. 1 ist das Ergebnis als Druckverlauf im Erdtank über der zeit und bei verschiedenen Betriebszuständen aufgetragen. Die Druckaufzeichnungen beginnen dabei einheitlich nach 4,5 Minuten und reichen bis zur 9 ten Minute. Die Messung erfolgte mittels U-Rohr oder Schräg-Rohr Manometer im Freiraum des Bodentank. Die 3 oberen Druckkurven stammen von einer Tankstelle mit zentraler Vakuum-Pumpe zur Gasrückführung.
Kurve A, zeigt den Einfluß eines Tankvorganges ab der Minute 6,
Kurve B, zeigt den Druckanstieg im Erdtank in der Pause zwischen 2 Tankvorgängen,
Kurve C, zeigt den Einfluß einer Betankung von 2 Pkw gleichzeitig, ebenfalls ab der Minute 6 für die Dauer von 30 sek.
Die untere Kurve D gehört zu einer anderen Tankstelle mit einer dezentralen Pumpe, die im Gegensatz zur zentralen Pumpe nicht kontinuierlich, sondern nur während des Tankvorganges arbeitet. Bei einem idealen Tankvorgang mit Gasrückführung wird das aus dem Erdtank entnommene Benzinvolumen gerade durch das zurückgeführte Gasvolumen ersetzt. Hierbei spricht man von einer 100 % -Gasrückführung. Für diesen Tankvorgang bleibt der Druck im Erdtank konstant oder die Druckänderung ist gleich 0. Speziell unter Berücksichtigung der in Deutschland gültigen Gesetze kann dieser Tankvorgang als ideal bezeichnet werden. Die Druckmessungen entsprechend Kurve A über den Tankvorgang von 1,25 Minuten zeigen also, daß aufgrund des Druckabfalles das zurückgeführte Gasvolumen kleiner als die getankte Menge ist, also zu klein ist.
Der Druckverlauf unter Kurve C fällt bei dem relativ kurzen Betanken von 2 Pkw noch steiler und weiter ab. Dies zeigt, daß auch hier die zurückgeführte Gasmenge zu klein ist und daß die notwendige doppelte Saugleistung der zentralen Pumpe für diesen Betriebsfall nicht verfügbar ist.
Kurve B ist die charakteristische Druckzunahme im Erdtank, die u.a. durch den kontinuierlichen Betrieb der zentralen Vakuumpumpe im Erdtank entsteht. Bei dem vorhandenen Freiraumvolumen im Erdtank von 13,5 m3 errechnet sich nach der unten aufgeführten Gleichung (6) eine Volumenzunahme von ca 430 l/h.
Demgegenüber ist der Verlauf der Kurve D für diskontinuierlichen Pumpenbetrieb wesentlich flacher und entspricht bei einem Freiraum von 12,9 m3 nur einer Volumenzunahme von 60 l/h.

Die durchgeführten Messungen zeigen also, daß selbst bei modernen Anlagen infolge der Gasrückführung beim Tanken völlig unkontrolliert schädliche Umwelteinwirkungen zu verschiedenen Zeiten entstehen:
- Während des Tanken wird viel zuwenig Gas aus dem Pkw abgesaugt, sodaß der Tankkunde den schädlichen Gasen ausgesetzt ist.
- Während der übrigen zeit ist in dem Erdtank ein großes überschüssiges Volumen, das über das Ventil in der Entlüftungsleitung in die Atmosphäre entweicht und an der Grundstücksgrenze die Nachbarschaft belastet.
- Vor einer Benzin-lieferung muß der Tankwart den Füllstand im Erdtank kontrollieren und den Anschlußstutzen für die Benzinleitung öffnen. Beide Male baut sich über die Öffnung der Druck im Bodentank ab und der Bedienungsmann steht in einem gesundheits-schädlichen Gasstrom, der mit über 20 m/s ihm ins Gesicht bläst.

Mit der erfindungsgemäßen Vorrichtung gemäß Patentanspruch 31 sollen die Ursachen für diese typischen Nachteile erkannt werden, um die Nachteile bei dem umweltgerechten Betrieb einer Tankstelle zu vermeiden.
Ein Verfahren zur Begutachtung von Gasrückführsystemen ist in dem Forschungsvorhaben Nr 104 08 508 des Umweltbundesamtes Berlin beschrieben. Hier stellt der TÜV-Rheinland anhand der oben untersuchten Anlage zur Gasrückführung ein Meßverfahren zur Ermittlung des Rückführwirkungsgrads vor.
Bei diesem Verfahren wird die Emission am Tankstutzen ohne und mit Gasrückführung gemessen. Die Emissionsminderung mit Gasrückführung ist eine Maß für die Rückführrate.
Das Verfahren hat aber die Nachteile,
daß der Ermittlung der Rückführrate der Vorzug vor der Volumenrate, welche den idealen Tankvorgang beschreibt, gegeben wird,
die Meßstelle, durch die Messung am offenen Tankstutzen, außerhalb der Tankstation ist, und meßtechnisch nur Bruchteile der Betriebszeit einer Tankstelle erfaßt werden,
die Volumenrate im wirklichen Tankbetrieb als Funktionskontrolle nicht gemessen werden kann und
Messungen innerhalb der Tankanlage nicht vorgesehen sind.
   Unter der Volumenrate versteht man das Verhältnis:
rückgeführtes Gasvolumen/Volumen des getankten Kraftstoff x 100.

Ausgehend von diesem Meßverfahren als Stand der Technik liegt der Erfindung die Aufgabe zugrunde, die einzelnen Tankvorgänge mit Gasrückführung und die Bildung von überschüssigen Dämpfen im Erdtank über eine Meßstelle zentral zu überwachen.

Gemäß der Erfindung wird diese Aufgabe durch das Verfahren gemäß Patentanspruch 1 bzw. die Vorrichtung gemäß Patentanspruch 31 gelöst.

In Fig. 2 sind die Dampfdruckkurven von 3 Benzinmischungen, welche die Bildung der schädlichen Emissionen auf Tankstellen beeinflussen, aufgetragen.
Die obere Kurve mit dem höchsten Dampfdruck gehört zu einem Winterkraftstoff.
Die mittlere Dampfdruckkurve entspricht einem Sommerbenzin.
Die untere Dampfdruckkurve gehört zu einem Benzin, aus welchem die Leichtsieder zum Teil ausgedampft sind. Es ist das Restbenzin im leeren Pkw-tank.

Fig. 3 ist die schematische Darstellung der Funktion einer Tankstelle, einschließlich des Tanken mit Gasrückführung (Stufe 2) und der Benzinlieferung mit Gaspendelung (Stufe 1). In Fig. 3 ist die Vorrichtung zur Durchführung der Messungen schematisch eingetragen.
Die Tankanlage besteht aus dem Erdtank 11 mit der Entlüftungsleitung 14, die wahlweise mit einem sogenannten Druckvakuumventil 15 als Sicherheitsventil verschlossen ist. Der Tank 11 ist teilweise mit Benzin gefüllt. Über dem Flüssigkeitsspiegel 13 befindet sich der Freiraum mit dem Benzindampf-/Luftgemisch. Die Anschlußleitungen für die Benzinlieferung und die Benzinentnahme werden über den nicht gezeigten Domschacht zugeführt.
Die Benzinentnahme erfolgt über die Benzinpumpe 5 in der Flüssigkeitsleitung 4, die mit der nicht gezeigten Zapfpistole endet. Die Benzinmenge wird in der Zapfsäule gemessen und an der Benzinuhr 6 als (FIR) Durchflußanzeige aufgeschrieben. Die Leitung 3 zur Gasrückführung beginnt an der Zapfpistole und endet in die Sammelleitung 7, die meistens unter der Erde verlegt ist.
Bei Aktivsystemen erzeugt eine Gaspumpe 8 in der Gasrückführleitung 3 beim Tanken einen Unterdruck, sodaß das Gasgemisch aus dem Pkwtank angesaugt werden kann. Über ein Drosselventil 9 kann der Druckverlust in der Leitung 3 und damit die Förderleistung der Pumpe 8 eingestellt werden. An die Benzinleitung 3 und die Sammelleitung 7 können mehrere Zapfstellen angeschlossen werden. Der Stutzen 16 zeigt die Möglichkeit mehrere Erdtank miteinander zu verbinden.
Der Erdtank 11 hat 3 weitere verschließbare Stutzen, den Stutzen 17 für die gasdichte Aufnahme des Meßstabes und die 2 Rohrstutzen mit den abnehmbaren Deckeln zum vorübergehenden Anschluß der Rohrleitungen für das Benzinabladen mit Gaspendelung.
In der Sammelleitung 7 ist ein Stellventil 18 eingebaut, über welches die zurückgeführte Gasmenge (Volumenrate) geregelt werden kann. Der Druck im Freiraum des Erdtank 11 wird als Druckanzeige-kontrolle (PIC) 19 gemessen, z.B. in der Entlüftungsleitung 14. Die Druckmessung und Kontrolle wird später.im Zusammenhang mit den einzelnen Betriebszuständen beschrieben.
Bei der Benzinentnahme, dem Tanken, ist der Fahrzeugtank 10 über die zapfpistole mit der Tankstelle verbunden.

Die Leitung 20 an der lösbaren Verbindung zwischen dem Tank 10 und der Leitung 3 symbolisiert den Gasaustausch im Bereich des Tankstutzen 21 mit der Umgebung.
Bei der Installation von Aktivsystemen, gekennzeichnet durch den Index (a) ist eine Pumpe 8 zur Erzeugung eines Unterdruckes in die Leitung 3 installiert. In diesem Fall kann über die Leitung 20 sowohl zuwenig abgesaugtes Gas entweichen, als auch Frischluft zusätzlich angesaugt werden.
Bei der Installation von Passivsystemen, gekennzeichnet durch den Index (p), soll mittels einer nicht gezeigten Dichtmanschette zwischen der Leitung 3 und dem Tankstutzen 21 eine Abdichtung erzeugt werden, um beim Einfüllen von Benzin den Gasanteil aus dem Tank 10 in den Erdtank 11 zu verdrängen. Besonders bei Tankbeginn kann es jedoch infolge von Volumenspitzen zu einem erheblichen Druckanstieg und zu einem Freisetzen von benzinhaltigen Dämpfen über die symbolisierte Leitung 20, d.h. die nicht gezeigte Dichtstelle kommen.
Zur Anlieferung von Kraftstoff ist der Tank 12 des Tanklastwagen (Tkw) über die Leitung 22 für Flüssigkeit und die Leitung 23 für die benzinhaltige Luft mit dem Erdtank 11 verbunden. Der Tank 12 ist normalerweise als Koffertank ausgeführt und nur für einen Betrieb bei Atmosphärendruck geeignet. Über die Druckabsicherung 24 ist gewährleistet, daß entstehende Über- oder Unterdrücke ohne Schaden für den Tank mit der Umgebung ausgeglichen werden. Jeweils zum Ende des Tanken und am Ende der Benzinlieferungen werden die Verbindungen zur Umgebung, in der Zapfpistole und die Stutzen im Domschacht geschlossen.

Während bei dem erfindungsgemäßen Meßverfahren über die gesamte Betriebszeit eine Erfassung der typischen Betriebsdaten möglich ist, so wird mit dem Verfahren nach dem Stand der Technik nur eine Beurteilung über den kurzen Zeitraum eines Tankvorganges also insgesamt etwa 5 % der totalen Zeit möglich.
In der Praxis wird dieser Betriebszustand nämlich das Tanken mit Gasrückführung als Stufe 2 bezeichnet. Die Benzinlieferung mit Gasrückführung in den Tanklastzug wird als Stufe 1 bezeichnet und beansprucht zeitlich etwa 1/10 der Stufe 2 also 0,5 %.
Die Betriebsbedingungen auf einer Tankstelle im restlichen Teil eines 24 Stunden-tages wird im folgenden als Stufe 0 bezeichnet. Wie bei den Messungen in Fig. 1 festgestellt wurde, unterliegt eine Tankanlage in diesem Zeitraum erheblichen Druckschwankungen, welche zu schädlichen Umwelteinwirkungen führen können. Die Benzindämpfe aus dem Fahrzeug enthalten nämlich bei einer 80 %-igen Sättigung und 40 °C und 5 vol. % Benzol im Restbenzin ca 30 g Benzol/m3. Der zulässige TRK-Wert (technische Richtkonzentration) für das krebserzeugende Benzol ist aber nur 15 mg/m3. Bei typischen Sommerbedingungen sind bei gleicher Sättigung und 20 °C in den Dämpfen 700 g/m3 Benzinanteile enthalten. Der zulässige MAK-Wert (max. Arbeitsplatzkonz.) für die Dämpfe der Benzinanteile beträgt aber 0,3 - 2 g/m3 bei n-Paraffinen. Neben dieser direkten Gefahr für den Menschen tragen diese Dämpfe in hohem Maße an der Smog- und Ozonbildung bei.

Die Erfindung wird im folgenden unter der Berücksichtigung der 3 unterschiedlichen Betriebsbedingungen für die Stufen 2, 1 und 0 erläutert.
Der allgemeine Stand des Wissens zur Bewertung der Emissionen beim Tanken wurde von Dr. H. Waldeyer, in "Emissionsverminderung beim Tanken", Verlag TÜV Rheinland, 1990, vorgestellt und ist im Rahmen eines Forschungsvorhaben des Umweltbundesamtes Berlin unter der Nr.104 08 504 veröffentlicht.
Die dort im Anhang aufgeführten empirischen Rerechnungsverfahren für die Emissionen beim Tanken haben den Nachteil, daß das heute moderne Motorendesign in den empirischen Berechnungsansätzen noch nicht enthalten sein kann.
Moderne Fahrzeuge haben nämlich heute wesentlich bessere Motorraumisolierungen, um die Funktion des Abgaskatalysator z.B. beim Kaltstart zu verbessern. Die zunehmende Einführung des Katalysator hat zur Folge, daß das Benzin im Zyklus einer Tankfüllung durch das Umpumpen über die Einspritzpumpe zunehmend an Leichtsiedern verarmt ist. In dem leeren Tank befinden sich also heute wesentlich mehr Luftanteile und weniger Benzindämpfe gegenüber früher mit der inzwischen überholten Technik.
Der durchgeführten Bewertung von Emissionen beim Tanken nach dem Stand der Technik (Nr. 104 08 504) ist heute bereits die Basis für die theoretischen Grundlagen entzogen.
Es kommt hinzu, daß bei der Einführung der Stufe 2 gleichzeitig die Verbreitung der Katalysator-fahrzeuge in den betroffenen Regionen schon fortgeschritten sein wird.

Es ist eine weitere Aufgabe der Erfindung diesen Nachteil für den zukünftigen Betrieb der Stufe 2 zu vermeiden.
Diese Aufgabe wird gemäß den Merkmalen des Anspruch 3 dadurch gelöst, daß
zur Berechnung der entstehenden Brüden für die Stufe 2
- die gasseitige Volumenentwicklung des durch das eingefüllte Benzin verdrängten Gasvolumen,
- ausgehend von einem Zustand 1 und einer Gaszusammensetzung in dem leeren Tank über dem Restbenzin,
- bei einem Zustand 2 und nach der Sättigung über dem Benzin im Lagertank, berücksichtigt wird.
In diesem Fall wird davon ausgegangen, daß das Fahrzeug vollgetankt wird. Bei einer physikalischen Betrachtung wird die Entwicklung des Volumens der inerten Luftanteile im leeren Pkwtank und über dem an Leichtsieder armen Benzin (untere Kurve in Fig. 2), bei einer bestimmten Sättigung über dem frischen Kraftstoff, der mehr Leichtsieder enthält, verfolgt. Es wird also zunächst die wirkliche Volumenbildung beschrieben, welche gemäß der Erfindung überwacht wird.
Diese Volumenentwicklung unterliegt den allgemeinen Gesetzen des Stoffaustausches aus der physikalischen Chemie. Für die unterschiedlichen Gasgemische gilt das Gesetz von DALTON. Da diese physikalisch definierbaren Volumenberechnungen eine Voraussetzung für den Nachweis von schädlichen Umwelteinwirkungen sind und diese speziell nach dem Stand des Wissens bei der Betrachtung bisher nicht berücksichtigt werden, wird im folgenden zunächst die physikalische Grundlage für die Berechnung näher dargestellt.
Hierzu wird der zu füllende Tank 10 jeweils mit dem Index 1 und der Tank 11 mit der Kraftstoffentnahme oder der Gaszufuhr mit dem Index 2 bezeichnet.
Bei Tankbeginn oder vor Herstellung der Verbindung zwischen dem leeren Tank 10 und dem Lagertank 11 besteht über den Spiegeln der Flüssigkeit Atmosphärendruck. Über der Flüssigkeit ist ein Gemisch aus Luft und Benzindämpfen, wobei die Luftanteile gegenüber den kondensierbaren Dämpfen als inert zu bezeichnen sind. Der zusätzlich in der Luft enthaltene Wasserdampf ist gering und wird bei der folgenden Betrachtung nicht berücksichtigt.

Die Stoffaustauschvorgänge im Verlaufe des Tankvorganges und ihr Einfluß auf das Volumen in den einzelnen Tankkammern 10 und 11 unterliegen also den Gesetzen der allgemeinen Gasgleichung und dem Gesetz nach DALTON. Nach dem Gedanken der Erfindung ist also festzustellen, welchen Raum oder welches Volumen die Inerten aus dem Tank 10 über dem Benzingemisch aus dem Tank 11 einnehmen. Die allgemeine Gasgleichung lautet wie folgt:$\text{p ∗ V = m ∗ R ∗ T ; oder m ∗ R = p ∗ V / T ;}$

Die obigen Gleichungen gelten für das Gasgemisch und nach DALTON auch für die einzelnen Komponenten mit den entsprechenden Partialdrücken.

Bezogen auf die Inerten im Tank 1 gilt also:${\text{m}}_{\text{(i1)}} {\text{∗ R}}_{\text{(i1)}} {\text{= p}}_{\text{(i1)}} {\text{∗ V}}_{\text{(i1)}} {\text{/ T}}_{\text{(i1)}} \text{; und}$ bezogen auf den Tank 2 gilt entsprechend:${\text{m}}_{\text{(i2)}} {\text{∗ R}}_{\text{(i2)}} {\text{= p}}_{\text{(i2)}} {\text{∗ V}}_{\text{(i2)}} {\text{/ T}}_{\text{(i2)}} \text{;}$

Da die Menge der Inerten sich definitionsgemäß über den Tankvorgang nicht verändert, ist auch das Produkt von mᵢ ∗ Rᵢ konstant. Somit gilt für die Volumenentwicklung die folgende Gleichung:${\text{V}}_{\text{(2)}} {\text{= V}}_{\text{(1)}} {\text{∗ p}}_{\text{(i1)}} {\text{/p}}_{\text{(i2)}} {\text{∗ T}}_{\text{(i2)}} {\text{/T}}_{\text{(i1)}} \text{;}$ T₁ ist die Temperatur im Tank 1 in Kelvin, T₂ ist die Temperatur im Tank 2. Je nach der Art des Betankungsvorganges, mit einem kalten oder warmen Fahrzeug, sind die Temperaturen nur gering unterschiedlich.
Die Partialdrücke p₍ᵢ₁₎ und p₍ᵢ₂₎ sind die Drücke der Inerten im Tank 1 und Tank 2.
Das Volumen V₁ entspricht bei einem Auffüllen des Tank 1 dem getankten Flüssigkeitsvolumen.

Da sich über dem Benzin mehrheitlich nur Luftanteile und Benzinanteile befinden, gilt nach DALTON folgende Gleichung:${\text{p}}_{\text{(i)}} {\text{= p}}_{\text{(gesamt)}} {\text{- P}}_{\text{(Benzin)}} \text{;}$

Bei Kenntnis der Partialdrücke über den Flüssigkeiten können also die Partialdrücke p₍ᵢ₎ der Inerten nach Gleichung (2) berechnet werden.
Gleichung (2) zeigt weiter, daß, wenn die Partialdrücke des Benzines sich ändern, auch die Partialdrücke der Inerten p₍ᵢ₎ sich entsprechend ändern werden. Der Gesamtdruck p(g) bleibt bei den üblichen Betriebsbedingungen konstant, nämlich ca. 1 bar bis 1 atm je nach Aufstellungsort der Tankanlage und den momentanen Wetterbedingungen.
Entsprechend dem Gedanken der Erfindung ergibt sich also durch die betriebsbedingte Verdunstung der Leichtsieder im Tank 10 ein erhöhter Partialdruck p₍ᵢ₎ der Inerten. Somit entsteht nach Gleichung (1) und für die Stufe 2 eine Volumenzunahme bei der Gasrückführung.
Das erfindungsgemäße Berechnungsverfahren hat also gegenüber der empirischen Methode den Vorteil, daß die mögliche Umwelteinwirkung bei der Betankung moderner Fahrzeuge gemäß der Stufe 2 infolge der Volumenzunahme rechnerisch ermittelt werden kann.
Die meßtechnische Bestimmung des idealen Tankvorganges mit 100 % Gasrückführung (Volumenrate) durch die Druckmessung hat den Vorteil, daß jede Gasrückführung einer beliebigen Betankung eindeutig definierbar ist. Das überschüssige Gasvolumen wird am Tankstutzen des Pkw entweichen, so wie es auch ohne die Gasrückführung üblich ist. Demgegenüber würde mit einem Prüfverfahren nach dem Stand der Technik unter diesen, für eine Gasrückführung idealen Bedingungen, nur eine unzureichende Emissionsverminderung festgestellt.
Im Rahmen der Stufe 2 tritt das zurückgeführte kleine Gasvolumen in den großen Freiraum des Tankes 11 von einigen cbm (m3).
Infolge der Vermischung erfolgt die Sättigung sehr langsam. Die Aufsättigung wird im Rahmen der Druckmessung in dem abgeschlossenen System der Stufe 0 als Druckanstieg festgestellt.
Das überschüssige Volumen, das sich im Verlaufe der Stufe 2 bildet, entsteht durch die Änderung der zusammensetzung des Kraftstoff und die Steigerung des Dampfdruckes bei der Zufuhr von frischem Kraftstoff in den Tank 10. Hierdurch dampfen spontan Leichtsieder aus und bewirken die Vergrößerung des Volumen. Während aufgrund der Veröffentlichungen, nach dem Stand der Technik, nach 104 08 508, eine rechnerische Kontrolle der überschüssigen Volumen nicht möglich ist, so kann gemäß Gleichung (1) die Volumenentwicklung berechnet werden. Die Partialdrücke im Tank 11 können bei Kenntnis der Benz zusammensetzung ermittelt werden, im Tank 10 hängen sie aber Von dem zurückliegenden Fahrbetrieb ab. Ein einfacher Weg zur Ermittlung des zustandes im Tank 10 ist eine Gasanalyse, vorallem über die Bestimmung von Sauerstoff (O2). Innerhalb von Sekunden kann mit den Analyseröhrchen der Fa. Dräger der Sauerstoffgehalt ermittelt werden.
Aufgrund des Sauerstoffanteiles ist auch der entsprechende Luftanteil bekannt. Dieser Luftanteil kann in Volumen-% oder Gewicht-% und in m₍ᵢ₎ als kg/m3 umgerechnet werden.

Unter Verwendung dieser Größe gilt die folgende Gleichung:${\text{p}}_{\text{(i)}} {\text{= m}}_{\text{(i)}} {\text{∗ R}}_{\text{(i)}} {\text{∗ T}}_{\text{(i)}} \text{/V ;}$

Wird das Volumen V = 1 gesetzt, so kann über eine Sauerstoffmessung der Partialdruck der Inerten bei der Tankkammer 10 und 11 berechnet werden. R(i), die Gaskonstante der Luft, und T(i) sind jeweils bekannt.
Einer besonderen Bedeutung kommt der Entwicklung des Volumens zur Vorsorge vor schädlichen Umwelteinwirkungen bei einem halben Füllen des Tankes zu. Hier wird einerseits ein Teil des Volumens im Tank 10 verdrängt und in den Tank 11 zurückgefördert. Gleichzeitig ändert sich die Zusammensetzung des Benzin im Tank 10, verbunden mit einem erheblichen Anstieg des Partialdruckes wegen der zugeführten Leichtsieder im Kraftstoff. Andererseits betrifft die rechnerische Volumenzunahme durch den Anstieg des Partialdruck das gesamte Gasvolumen das vor Tankbeginn im Tank 10 vorhanden war. Die Entwicklung des überschüssigen Volumen kommt also derjenigen beim Auffüllen des Tankes gleich, getankt wurde aber nur die halbe Füllung.
Zur Vorsorge vor schädlichen Umwelteinwirkungen ist also dem Kunden dringend zu empfehlen, jeweils voll zu tanken.
Der Verkauf des Benzines über Geldscheinautomaten, z.B. 14 l für 20, DM verhindert das umweltfreundlichere Volltanken und hat eine zusätzliche Volumenbildung zur Folge.
Für die Lieferung und das Umfüllen mit Gaspendelung (Stufe 1) ist es wichtig, daß am Ende der Stufe 0 kein Überdruck im Bodentank ist. Bei der Kontrolle des Füllstandes oder dem Öffnen der Flanschdeckel würde die Tankatmosphäre herausblasen. Mindestens zu diesem Zeitpunkt muß der Druckausgleich bereits erfolgt sein.
Der Umfüllvorgang der Stufe 1 unterliegt den gleichen physikalischen Gesetzen und Prozeßdaten wie die Stufe 2, mit dem Unterschied, daß der Liefertank weitgehend geleert wird und das große Volumen des zurückgeführten Gases die Verhältnisse im Liefertank entscheident bestimmt.

Das Verfahren zur Begrenzung der Emissionen beim Umfüllen und Lagern von Ottokraftstoffen ist in der 20. Verordnung zum Bundes-Immissionsschutz Gesetz vom Oktober 1992 der BRD beschrieben. Diese Verordnung regelt unter § 3 das Verfahren zur Gaspendelung und beschreibt das Verfahren derart, daß beim Betrieb kein Kraftstoffdampf an die Umgebung abgegeben wird. Die in der Schweiz gültige Luftreinhalteverordnung (LRV) ist mit der BRD zum Teil abgestimmt und schreibt ebenfalls für das Umfüllen von Kraftstoffen ein geschlossenes System vor.
Beide Verordnungen gehen von einem zurückzuführenden Volumenstrom aus, der mit der umgefüllten Benzinmenge identisch ist.

Bei einem derart ausgeführten Füllvorgang werden keine dampfförmigen Emissionen freigesetzt. Sollte aber die Lagerung der Flüssigkeiten, also die Stufe 0 oder der Kraftstofftransport im Tkw, normal bei Atmosphärendruck erfolgen, so ist der Umfüllvorgang erst dann abgeschlossen, wenn der Druck- und Volumenausgleich mit der Umgebung hergestellt ist.

Die bekannten Systeme zum Umfüllen der Flüssigkeiten haben also den Nachteil, daß
- sie die beim Umfüllen gegebene Druck- und Volumenänderung nicht berücksichtigen,
- und den Ausgleich der Gasseite mit der Umgebung unkontrolliert beim Öffnen der Verbindungsleitungen herstellen.

Bei einem Überdruck, steht also der Bedienungsmann beim Lösen der Verbindungsleitung in dem austretenden, schädlichen und explosiven Volumenstrom. Hier werden einerseits die zulässigen Arbeitsplatzkonzentrationen für die Dämpfe von Benzin und Benzol um ein vielfaches überschritten. Benzin und Benzol können sogar als Aerosol vorliegen. Andererseits kann sich das Volumen im Bereich des Tankkraft-wagen (Tkw) ausbreiten und beim Anfahren sich infolge Funkenbildung entzünden.
Es ist weiter möglich, daß bei einem Druckabbau auf den Ansprechdruck des Sicherheitsventil 15, beim Lösen der Flüssigkeitsleitung 22, der verbliebene Überdruck durch ausspritzendes Benzin abgebaut wird und der Bedienungsmann eine Benzindusche erhält.
Es zeigt sich also bereits in der Praxis, daß mit der obigen Verordnung und noch keine ausreichende Vorsorge gegen schädliche Umwelteinwirkungen erreicht wird.

Es ist die Aufgabe der Erfindung, diese Nachteile für den Betrieb der Stufe 1 zu vermeiden, den Betriebszustand im gefüllten Tank für die üblichen Lagerbedingungen der Stufe 0 wieder herzustellen und die sich bei einem Umfüllvorgang ergebenden Volumenveränderungen zu berücksichtigen.

Diese Aufgabe wird durch die Durchführung des Umfüllvorganges gemäß den Merkmalen des Anspruch 9 gelöst.

Bei der Verabschiedung der Verordnung ist der Gesetzgeber davon ausgegangen, daß in dem Restbenzin und der Atmosphäre darüber die gleichen physikalischen Bedingungen gegeben sind, wie in dem Lagertank des Lastzuges.
In Wirklichkeit ist die Temperatur im Erdtank relativ gleichmaßig und folgt nur langsam den Schwankungen im Verlaufe eines Tages. Die Temperatur des frischen Kraftstoff dagegen ist durch die äußeren Bedingungen vorgegeben. Bei der Anlieferung aus der Raffinerie kann die Temperatur bis zu 20 °C über der im Erdtank liegen. Das gilt auch für die Abladung von Restmengen nach intensiver Sonneneinstrahlung an warmen Tagen.
Aus den Dampfdruckkurven der Fig. 2 erkennt man, daß bei einem Temperaturgradient von 20 °C sich auch der Dampfdruck verdoppelt.

Das gemäß der obigen Verordnung vorgeschriebene Verfahren hat also den Nachteil, daß es die wirklichen Betriebsbedingungen nicht beachtet und damit die schädlichen zusätzlichen Umwelteinwirkungen nicht berücksichtigt.
Als worst case ist hier die erstmalige Lieferung von Winterkraftstoff an einem warmen Herbstnachmittag zu bezeichnen. Die Berücksichtigung dieser Verhältnisse und die physikalische Berechnung erfolgt nach den Merkmalen des Anspruch 10. In den aufgeführten Gleichungen werden die gleichen Bezeichnungen wie in oben verwendet, Index 1 für den zu füllenden Tank und Index 2 für den Liefertank.
Da die möglichen überschüssigen Dämpfe bei einem Kontakt für das Bedienungspersonal besonders schädlich sein können, wird auch die mögliche Volumen-und Druckentwicklung im verlaufe der Stufe 1 näher erläutert. Für den frischen Kraftstoff und den Umfüllvorgang der Stufe 1 sind die Partialdrücke der Benzinmischungen als bekannt anzunehmen.
Mit der Vereinfachung, daß der barometrische Gesamtdruck pg = 1 bar ist und unter Einsetzen von pᵢ = p_{g} - p_{d} in die Gleichung (1) gilt Gleichung (4)${\text{V}}_{\text{2}} {\text{= V}}_{\text{1}} {\text{(1 - p}}_{\text{d1}} {\text{)/(1 - p}}_{\text{d2}} {\text{) (T}}_{\text{2}} {\text{/T}}_{\text{1}} \text{) ;}$

Die Entwicklung eines Volumens bei einem Umfüllvorgang mit Gasrückführung ist also von den Unterschieden der Dampfdrücke der Flüssigkeiten und den zugehörigen Temperaturen abhängig. Die Gleichung gilt für konstanten Druck oder bei einem offenen System.

Für die zusammensetzung der Partialdrücke im geschlossenen System oder konstantem Volumen gilt nach DALTON.${\text{p}}_{\text{g2}} {\text{= p}}_{\text{i2}} {\text{+ p}}_{\text{d2}} \text{;}$ Für den Druck der Inerten (Luft) im Zustand 2 gilt..${\text{p}}_{\text{i2}} {\text{= p}}_{\text{i1}} {\text{(T}}_{\text{2}} {\text{/T}}_{\text{1}} {\text{) ; mit p}}_{\text{i1}} {\text{= p}}_{\text{g1}} {\text{- p}}_{\text{d1}} \text{folgt..}$${\text{p}}_{\text{g2}} {\text{= (p}}_{\text{g1}} {\text{- p}}_{\text{d1}} {\text{) (T}}_{\text{2}} {\text{/T}}_{\text{1}} {\text{) + p}}_{\text{d2}} {\text{; mit p}}_{\text{g1}} \text{= 1 bar gilt Gleichung}$${\text{p}}_{\text{g2}} {\text{= (1 - p}}_{\text{d1}} {\text{) (T}}_{\text{2}} {\text{/T}}_{\text{1}} {\text{) + p}}_{\text{d2}} \text{;}$

Die Entwicklung des Gesamtdruckes bei einem Umfüllvorgang mit Gasrückführung ist also von den Unterschieden der Dampfdrücke der Flüssigkeiten und den zugehörigen Temperaturen abhängig. Für die grobe Abschätzung der Druckentwicklung bei einem Umfüllvorgang gilt die vereinfachte Gleichung:${\text{p}}_{\text{g2}} {\text{= p}}_{\text{g1}} {\text{+ (p}}_{\text{d2}} {\text{- p}}_{\text{d1}} \text{) ;}$

Über die Druckmessung im Erdtank kann also die Druckentwicklung im Verlaufe der Stufe 1 verfolgt werden. Ab einem bestimmten Zeitpunkt oder einer Druckänderung kann durch Öffnen eines Ventiles der Druckausgleich mit der Umgebung hergestellt werden. Die erfindungsgemäße Druckmessung und die Verfahrensführung gemäß Anspruch 9 haben also den Vorteil, daß dem Bedienungsmann beim Lösen der Verbindungsleitung nicht mehr die überschüssigen Gase oder der Kraftstoff aus der Befüllungsleitung entgegen strömt.
Die Stufe 1 ist also zeitmäßig erst abgeschlossen, wenn der Betriebsdruck mit dem Druck der Stufe 0 und der Stufe 2 wieder übereinstimmt.
Dieser Druckausgleich im Erdtank ist jeweils vor dem Erstellen und vor dem Lösen der Leitungsverbindung für die Stufe 1 einzustellen.
Die Druckkurven in Fig. 1 zeigen, daß auch im Betrieb der Stufe 0 also im Ruhezustand durch die Nachverdampfung die Entwicklung eines überschüssigen Volumens zu beobachten ist. Im Rahmen der gesetzlichen Vorsorge vor schädlichen Umwelteinwirkungen ist also zumindest sicherzustellen, daß die überschüssigen Dämpfe kontrolliert entweichen. Hier sei auf die zurückliegenden Katastrophen in Luisville, Kentucky und 1992 in Guadalachara verwiesen. Das ungeregelte Sicherheitsventil 15 in der Entlüftungsleitung 14 ermöglicht im Erdtank einen Überdruck bis 250 mm WS. Im Falle der untersuchten Tankstelle mit zentraler Pumpe Kurven A und C in Fig. 1 ist offensichtlich eine Leckage auf der Saugseite in der Gasrückführleitung. Über diese mögliche Öffnung kann das gesamte überschüssige Volumen, das bei der Stufe 0 im Zeitraum der Betriebsruhe über Nacht entsteht, entweichen. Nach den Vorstellungen und Prüfungen des Standes der Technik ist diese Pumpe in einem Schacht und dieser an den Abwasserkanal angeschlossen.
Im Rahmen der Vorsorge ist zu bedenken, daß aus 1 cbm Gas (m3), der aus dem Erdtank in ein Kanalsystem entweicht, bei einer Verdünnung mit Luft 25 m3 zündfähige Gase entstehen können. Über Tage und Wochen können sich dadurch zündfähige Gemische ansammeln, die zu den oben erwähnten Katastrophen führen. Das Prüfverfahren nach dem Stand der Technik hat also den technischen Nachteil, daß
- die vergleichende Messung der Emissionen am Pkwtank für einen Tankvorgang über eine Stunde dauert und die zurückgeführte Gasmenge entweder nicht gemessen wird oder zu wenig beachtet wird. Als Folge daraus entsteht bei der Vorsorge für die Allgemeinheit der große Nachteil,
daß die Gefahren infolge der Gasrückführung für die Zeit nach dem Tankvorgang nicht erkannt werden.
Diese Nachteile hat das Verfahren nach dem Hauptanspruch nicht: Die Druckmessung ermöglicht eine Schnellanalyse über den Tankvorgang mit Gasrückführung.
Sie ermöglicht die Feststellung von schädlichen Betriebszuständen bei der Durchführung der Stufe 1.
Sie ermöglicht die Beobachtung der Zustände im Erdtank während der übrigen Betriebszeit.

Erfindungsgemäß kann durch ein Öffnen der Entlüftungsleitung entgegen der staatlichen Verordnung der Volumen-und Druckausgleich mit der Umgebung hergestellt werden. Die erneute Gefährdung einzelner Personengruppen in den Tankstellen mit Gaspendelung wird hierdurch vermindert. Der ideale Tankvorgang und die Bestimmung der idealen Volumenrate (Stufe 2) muß aber durch die Druckmessung bei einem geschlossenen Erdtank ermittelt werden.

Im folgenden wird deshalb die Installation und Funktion der Meß- und Regeltechnik beschrieben.
Die Entlüftungsleitung 14 des Bodentankes 11 kann erfindungsgemäß für den Betrieb der Stufe 1 mit einer freien Öffnung zur Atmosphäre betrieben werden. Bei Verschließen der Öffnung mit einem Sicherheitsventil kann die Druckänderunq im Tank 11 gemessen werden. Hierzu dient die Druckmessung 19 (PIC), ausgeführt als Druckanzeige (PI) oder als Druckanzeige/kontrolle (PIC). Die Leitung 25 mit dem Ventil 26 ermöglicht den Druckausgleich des Tankes 11 mit der Umgebung.
Bei bestehenden Anlagen kann zur Absicherung des Betriebspersonal eine Druckanzeige z.B. als U-Rohr Manometer und das Ventil 26 als Handventil ausgeführt werden, das bei Druckunterschieden zur Umgebung geöffnet wird, bevor die Flanschanschlüsse am Tank 11 geöffnet werden.
Die kontinuierliche Messung kann mittels eines Drucktransmitter z.B. der Fa. Rosemount erfolgen. Ein Strom von 4 bis 20 mA (Milliampere) ist das Maß für den Druckunterschied zur Umgebung. Über den Regler 27 kann das Meßsignal verarbeitet werden und das Ventil 26 bei einer Ausführung als Regelventil angesteuert werden.
Bei einem bestimmten Signal von dem Regler 27 kann der Druckausgleich über die Leitung 25 mit der Atmosphäre hergestellt werden.
Auf der Tankstelle ist der Bedarf, die mechanische Funktion zu überwachen. Über die Druckanzeige (PI) z.B. auf einem Bildschirm als Digitalwert ist es dem Betriebspersonal möglich, die Funktion der Gasrückführung (Stufe 2) fortlaufend zu kontrollieren. Bei der idealen Gasrückführung bleibt nämlich der Skalenwert über die Dauer des Tankvorganges konstant, also er ändert sich nicht.
Auf der Tankstelle ist der Bedarf, die Absaugleistung der Pumpe 8 zu kontrollieren. Bei einem Auftreten von überschüssigem Volumen infolge der Gasrückführung der Stufe 2 bildet sich in dem geschlossenen Tank 11 ein Überdruck aus. Dieser Druckanstieg ist eindeutig definierbar. Kleine Druckunterschiede können exakt gemessen werden. Der Druckanstieg ist eine reine Funktion der zusätzlichen zugeführten Luftanteile und der gegebenen Sättigung des Benzindampf-/Luftgemisches aus dem Tank 10.

Für den Druckanstieg in dem geschlossenen Tank 11 bzw für den Partialdruckanteil des überschüssigen Gasgemisch gilt nach DALTON:${\text{V ∗}}_{\text{(delta)}} {\text{p = ( m}}_{\text{i}} {\text{∗ R}}_{\text{i}} {\text{+ m}}_{\text{b}} {\text{∗ R}}_{\text{b}} \text{) T ;}$

Für die Volumenentwicklung im offenen Tank 11 bzw für das tatsächliche Volumen des überschüssigen Gasgemisch bei Atmosphärendruck gilt nach DALTON:${\text{}}_{\text{(delta)}} {\text{V ∗ p = ( m}}_{\text{i}} {\text{∗ R}}_{\text{i}} {\text{+ m}}_{\text{b}} {\text{∗ R}}_{\text{b}} \text{) T ;}$

In beiden Gleichungen ist die rechte Seite identisch, somit gilt für die Umrechnung der Druckdifferenz bei einem geschlossenen System in die Volumenentwicklung eines offenen System:${\text{}}_{\text{(delta)}} {\text{V = V ∗}}_{\text{(delta)}} \text{p / p ;}$

Das Volumen V ist der Freeboard im geschlossenen Tank 11. Die Druckdifferenz (delta)p wird über einen bestimmten Zeitraum gemessen, in welchem eine bekannte Benzinmenge getankt wurde. Der Druck p ist der barometrische Gesamtdruck des Gases. Die gezeigte Abhängigkeit gilt in gleicher Weise für negative Druckänderungen, d.h. für eine unzureichende Gasrückführung. Die errechnete Differenz (delta)V kann in das Verhältnis zu der bei 6 angezeigten Kraftstoffmenge gesetzt werden. Der Quotient (delta)V / FIR * 100 ist die Abweichung der Volumenrate von der idealen Volumenrate von 100 %.

Auf der Tankstelle ist der Bedarf, wiederkehrend Kontrollen durchzuführen zu lassen. Das durch die Druckmessung einfache Meßverfahren ist speziell für die erstmalige und wiederkehrende Kontrolle der Installation auf den Tankstellen geeignet. Diese Kontrollen werden gemäß der 21. BImschV (Bundesimmissionsschutz Verordnung) notwendig.
Auf der Tankstelle ist der Bedarf, die Gasmenge sehr genau im Tank-betrieb einzustellen. Durch die Verwendung dieses einfachen Meßprinzipes ist es möglich, bei der Inbetriebsetzung der Anlage die rückgeführte Gasmenge richtig einzustellen und den Funktionsnachweis gemäß § 6 der Verordnung zu erbringen.
Ein ansteigender Druck in der Leitung 14 zeigt, daß eindeutig nicht zu wenig Gas zurückgeführt wird. Ein negativer Druckgradient zu Beginn einer Messung ist demnach ein Hinweis, daß die Emissionen an der zapfpistole durch eine erhöhte Absaugleistung verringert werden können.
Die Anpassung der Gasmengen und die einheitliche Einstellung der Volumenmenge ist durch das Stellventil 9 in der Leitung 3 möglich.
Die Genauigkeit der Druckmessung hängt von dem gewählten Meßbereich ab und nach Gleichung (6) von dem Freiraumvolumen V im Tank 11 ab. Die Abweichung des Betriebsdruck in dem Tank 11 von dem Umgebungsdruck kann z.B. den gewünschten kleinen Meßbereich von 2 bis 5 mbar für die Druckmessung überschreiten. Für diesen Betriebsfall ist ein alternativer Meßaufbau in der Entlüftungsleitung 14 an dem Flansch 28 eingezeichnet.
Als Anschlußflansch in bestehenden Installationen kann auch einer der Flansche im Domschacht für die Gaspendelung der Stufe 1 oder der Flansch 17 für den Meßstab verwendet werden. Der Meßaufbau besteht aus einem Meßbehhälter 29, der zwischen 2 Ventile 31 und 32 in die Leitung 30 eingebaut ist.
Bei einer Messung des Druckverlaufes ist das Ventil 32 zur Umgebung geschlossen und die Verbindung zum Tank 11 zunächst geöffnet. Der Anschluß der Druckmessung 33 erfolgt auf beiden Seiten des Ventiles 31. Bei Beginn einer Messung wird dieses Ventil 31 geschlossen und die Druckabweichung (PIR) von dem Ausgangszustand kann gemessen und z.B. als Dokument ausgedruckt werden.
Der Bedingungen im Meßbehälter 29 sollten möglichst konstant bleiben. Eine Ausführung in zylindrischer Form aus Glas oder Metall ist möglich.

Auf der Tankstelle ist der Bedarf für wiederkehrende Dichtheitsprüfungen. Mit der vergleichenden Druckmessung in der Leitung 30 ist es möglich, die vorgeschriebenen Dichtheits-kontrollen in der Tankanlage durchzuführen. Die Druckabnahme ist nach Gleichung (6) das Maß für die Leckagemengen.

Die vorstehend beschriebene Druckmessung Pi oder Druckregelung PIC kann auch für die Behandlung der überschüssigen Gasmengen während der Stufe 0 verwendet werden.
Das während der Stufe 2 zurückgeführte Gas bewirkt im Tank 11 durch den Gehalt an Inerten eine Verdünnung der Benzindämpfe. Im Verlaufe der Stufe 0 kommt es zu einer Nachverdampfung mit einem weiteren Druckanstieg im geschlossenen System. In diesem Fall kann die Überdruckregelung das Ventil 26 öffnen oder in einer längeren Pause über Nacht kann es generell geöffnet sein. Der unkontrollierte Austritt der Dämpfe im Erdbereich kann hierdurch vermieden werden.
Diese Fragen der Emissionsverlagerung durch die Rückführung der benzindampf-haltigen Luft wurde auch in dem Prüfverfahren, Kap. 5, nach dem Stand der Technik untersucht. Die überschüssigen Dämpfe werden hier in einem Folienbeutel mit einem Fassungsvermögen von 90 l aufgefangen.
Diese Meßmethode hat den Nachteil, daß während der Messung weder das Volumen noch der Gesamtdruck konstant bleibt, und daß die Druckänderung über die Dauer der Messung nicht gemessen wird. Das Füllen des Folienbeutel bedingt aber aus mehreren Gründen eine Drucksteigerung im Erdtank:
1. die Verdrängungsarbeit zum Aufblasen gegen die Atmosphäre,
2. das Eigengewicht der Folie, welche auf das Gasvolumen in der Folie einwirkt,
3. der Einfluß des Winddruckes (Staudruck) auf der Folie,
4. der dynamische Anteil der Fällgeschwindigkeit.

Die Volumenmessung im Folienbeutel nach dem Stand der Technik ist also durch eine Druckmessung gemäß der Erfindung zu ergänzen. Die wirkliche Volumenzunahme im Erdtank kann dann mit Hilfe der Gleichung (6) nach Anspruch 16 zuzüglich dem Volumen in dem Folienbeutel berechnet werden.

Das Prüfverfahren nach dem Stand der Technik berücksichtigt also bei den Messungen an der zapfpistole und bei den Messungen am Entlüftungsmast die Bedingungen im Bodentank nicht in dem Maße, um die Vorsorge vor schädlichen Umwelteinwirkungen zu erfüllen.

Auf der Tankstelle ist der Bedarf, zukünftig die zurückgeführte Gasmenge zu regeln. Die Druckaufzeichnungen in Fig. 1 über den Tankvorgang für die TÜV geprüfte Anlage fallen so stark ab, daß man vermuten kann, daß in dem wirklichen Tankbetrieb noch andere Einflüsse, das zurückgeführte Gasvolumen beeinflussen, die mit dem Prüfverfahren nach dem Stand der Technik nicht zu erkennen sind.
Die beschriebene Anlage der Fa. Scheidt & Bachmann arbeitet mit einer zentralen Vakuumpumpe, die ständig in Betrieb ist. In den Ruhepausen zwischen den Tankvorgängen wird die Pumpe durch die Reibungsverluste erheblich aufgeheizt. Die als latente Wärme in der Pumpe gespeicherte Wärmeenergie heizt das bei Beginn der Stufe 2 eintretende Gas erheblich auf, wodurch der zu fördernde Volumenstrom in der Pumpe bis zu 20 % zunimmt. Die Pumpe hat aber ein konstantes Fördervolumen, sodaß die am Tankstutzen abgesaugte Menge zu klein ist und der Unterdruck am Saugstutzen der Pumpe zusammenbricht. Bei längerem Betrieb oder mehreren Tankvorgängen hintereinander kühlt sich die Pumpe ab und das effektive Fördervolumen steigt an.
Die untersuchte, zentrale Gaspumpe hat also eine instationäre Fördercharakteristik, die zu Beginn des Tankvorganges zu wenig Förderleistung bringt. Ein Fehler, der mit dem Prüfverfahren nach dem Stand der Technik nicht feststellbar ist. Er zeigt aber, daß die ideale Gasrückführung bei bestimmten Systemen nur durch eine Regelung zu erreichen ist.
Aus diesem Grund wird in Fig. 3 eine Möglichkeit aufgezeigt, um die Druckmessung als Istwert für eine Regelung der Gasmenge zu verwenden. Hierzu ist in die Sammelleitung 7 ein Regelventil 18 eingebaut. Dieses Ventil wird von dem Regler 27 gespeist. Bei einem Druckanstieg wird zur Reduzierung des Volumenstromes der Druckverlust im Stellventil 18 erhöht. Bei einem Druckabfall wird durch entsprechendes Öffnen des Ventiles der Druckverlust in der Leitung 7 reduziert.

Auf der Tankstelle ist der Bedarf, die überschüssigen Volumen zu reinigen.
Die vorstehende Beschreibung der Erfindung zeigt, daß die schädlichen Umwelteinwirkungen durch die überschüssigen Gasvolumen entstehen. Eine ganzheitliche Betrachtung der Volumenbildung auf einer Tankstelle ausgehend von dem Tankvorgang und dem Zustand im Pkwtank bis zur Benzinlieferung mit dem Zustand in dem Tanklastzug (Tkw) ist deshalb von Interesse. Die folgenden Ausgangsbedingungen sind nach Fig. 2 realistisch:

| | | | |
|---|---|---|---|
| Pkw | Temperatur 10 °C | Dampfdruck | 0,15 bar |
| Tkw | Temperatur 30 °C | Dampfdruck | 0,5 bar |

Nach Gleichung (4) ergibt sich für V2 = 1,82 V1;
Das überschüssige Volumen ist also 82 % der getankten Kraftstoffmenge. Zur Vermeidung von nicht erkannten Schäden ist es also wichtig, unter Beachtung der staatlichen Verordnungen das Volumen richtig in die Atmosphäre abzuführen. Erfindungsgemäß ist auch eine weitergehende Reinigung des überschüssigen Volumen möglich. Nach den Merkmalen des Anspruch 29 erfolgt diese Reinigung durch eine Wäsche der benzindampf-haltigen Gase mit Dieselkraftstoff.
Dieselkraftstoff hat bei 20 °C einen Dampfdruck um 5,5 mm WS. Dies bedingt einen Kohlenwasserstoffanteil von 4 g/m3. Der Dieselkraftstoff ist für die Benzindämpfe das Lösungsmittel, sodaß das Benzin bis auf einen Restgehalt von 10 bis 20 g/m3 ausgewaschen werden kann. Die Aufgabe der Dämpfe erfolgt über die Leitung 25 von unten in den Wäscher. Die gereinigten Gase können dem Tank für Dieselkraftstoff zugeführt werden. Die Waschflüssigkeit wird von oben dem Wäscher zugeführt. zum Erreichen der notwendigen Trennstufenzahl von 5 wird in den Wäscher eine geordnete Packung eingebaut. Die Bauhöhe der Packung liegt im Bereich von 1 m. Die Waschflüssigkeit wird dem Tank für Dieselkraftstoff entnommen und diesem auch wieder zugeführt. Ein möglicher Platz für einen Aufstellungsort ist bei der Entlüftungsleitung 14. Die Ausführung eines derartigen Wäschers ist in der deutschen Anmeldung DE 39 16 073 des Anmelders beschrieben.
Zukünftige Entwicklungen können die Verwendung eines Bajonettverschlusses beim Tanken vorschreiben. Der überschüssige Volumenstrom kann dann über die Leitung 25 entweichen. Die Regelung in der Leitung ermöglicht eine kontrollierte weitere Behandlung.
Mit dem neuen Verfahren ist es möglich, schädliche Umwelteinwirkungen auf Tankstellen mit Gasrückführung zu erkennen und die Tankanlagen umweltgerecht nach § 23 des BImschG (Bundes Immissionsschutz Gesetz) zu betreiben.
Mit der beschriebenen Meßvorrichtung ist es möglich, auf unterschiedlichen Tankstellen die notwendigen Kontrollen wie Dichtheitsprüfung und Funktionsprüfung der Gasrückführung durchzuführen.
Das Personal erhält die Möglichkeit, sich vor den schädlichen Gasen zu schützen.
Die Tankstellenkunden können die gewünschte Information bekommen, wie weitere Emissionen durch regelmäßiges Volltanken vermieden werden können.
Die Analytik auf Sauerstoff ermöglicht eine statistische Erfassung der Ausgangsbedingungen im leeren Pkwtank. Hierdurch konnten sich weitere Verbesserungen beim Betanken von Pkw ergeben.

## Patentansprüche

1. Verfahren zur Vorsorge gegen schädliche Umwelteinwirkungen auf Tankstellen mit einem Tanksystem mit Gaspendeleinrichtungen und zur kontrollierten Behandlung eines überschüssigen und für die Umwelt schädlichen Benzindampf-/Luftgemisches (Brüden), welches beim Lagern von Ottokraftstoffen, hier als Stufe 0 bezeichnet, infolge der zufuhr von nicht gesättigten Luftanteilen in der Tankatmosphäre entsteht und in bezug auf die Höher-Sieder wie Octan und Benzol übersättigt sein kann, und welches beim Befüllen des Lagertankes, als Stufe 1 bezeichnet, oder der Entnahme von Kraftstoff, als Stufe 2 bezeichnet, jeweils in Verbindung mit der Gaspendelung oder Gasrückführung anfällt,
wobei die Tankstelle
- eine Installation zur Rückführung der Brüden (Stufe 2) z.B. mit einer Gasabsaugung (3, 8, 9, 7) von dem Pkw-Tank (10) in das Tanksystem (11, 16),
- eine Installation zur Überführung der Brüden (Stufe 1) z.B. mittels einer Gaspendelleitung (23) von dem Tanksystem (11, 16) zu dem Liefertank (12) und
- eine schließbare Öffnung (14, 15; 25, 26; 28, 30, 31, 32) zur Ableitung von überschüssigen Brüden aufweist,
dadurch gekennzeichnet, daß
- zur Überwachung von überschüssigen Brüden und zur Vermeidung eines unkontrollierten Freisetzens der Brüden,
der Druck (19,33) im Tanksystem zeitweise oder permanent gemessen und damit ein Verlauf des Druckes bestimmt wird,
- die auftretenden überschüssigen Brüden mittels der Druckmessung dokumentierbar festgestellt werden und
- eine Öffnung für den Austausch von Brüden mit der Umgebung vorgesehen ist.

2. Verfahren nach Anspruch 1, dadurch gekennzeichnet, daß die Druckmessung für die einzelnen Stufen 0, 1, und 2 bei einem Lagertank in einer gemeinsamen Meßstelle und bei mehreren Tanks, welche zu einem System verbunden sind, in einem Tank erfolgt.

3. Verfahren nach Anspruch 1 - 2, dadurch gekennzeichnet, daß zur Berechnung der entstehenden Brüden für die Stufe 2
- die gasseitige Volumenentwicklung des durch das eingefüllte Benzin verdrängten Gasvolumen,
- ausgehend von einem zustand 1 und einer Gaszusammensetzung in dem leeren Tank über dem Restbenzin,
- bei einem Zustand 2 und nach der Sättigung über dem Benzin im Lagertank, berücksichtigt wird.

4. Verfahren nach Anspruch 3, dadurch gekennzeichnet, daß
- bei der physikalischen Betrachtung des Vorganges, das Verhalten der inerten Anteile berücksichtigt wird,
- das Verhalten der inerten Anteile mit der allgemeinen Gasgleichung und dem Gesetz von DALTON beschrieben wird und
- hieraus für die Volumenentwicklung die folgende Gleichung${\text{V}}_{\text{(2)}} {\text{= V}}_{\text{(1)}} {\text{∗ p}}_{\text{(i1)}} {\text{/p}}_{\text{(i2)}} {\text{∗ T}}_{\text{(i2)}} {\text{/T}}_{\text{(i1)}} \text{;}$
abgeleitet wird.

5. Verfahren nach Anspruch 3 - 4, dadurch gekennzeichnet, daß der Partialdruck p(i) der Inerten über die meßtechnische Ermittlung der Luftanteile z.B. mittels Sauerstoffmessung und über die Berechnung nach der Gleichung${\text{p}}_{\text{(i)}} {\text{= m}}_{\text{(i)}} {\text{∗ R}}_{\text{(i)}} {\text{∗ T}}_{\text{(i)}} \text{/V ;}$ ermittelt wird.

6. Verfahren nach Anspruch 3 - 5, dadurch gekennzeichnet, daß bei einem Tankvorgang mit nicht vollständiger Befüllung des Tankes, auch die gasseitige Volumenentwicklung in demjenigen Teil des Tankes berücksichtigt wird, der nicht durch das eingefüllte Benzin ausgefüllt wird.

7. Verfahren nach Anspruch 3 - 6, dadurch gekennzeichnet, daß die Ergebnisse und Erkenntnisse aus dem Berechnungsverfahren für den praktischen Tankbetrieb verwendet werden und der Tankstellenkunde allgemein über eine Bedienungsanweisung auf die Möglichkeit der Vorsorge gegen schädliche Umwelteinwirkungen mittels Volltanken verwiesen wird.

8. Verfahren nach Anspruch 1 - 7, dadurch gekennzeichnet, daß die überschüssigen Brüden aus dem Betrieb der Stufe 2 und einem System mit Unterdruckunterstützung über eine Öffnung (20) an den nicht gasdichten Verbindung zwischen Zapfpistole und Fahrzeugtank in Austausch mit der Umgebung treten.

9. Verfahren nach Anspruch 1 - 2, dadurch gekennzeichnet, daß bei dem Betrieb der Stufe 1 in Bezug auf die überschüssigen Brüden
- die Auswirkung der physikalisch unterschiedlichen Bedingungen über der Flüssigkeit (2) auf das ursprüngliche Gasvolumen über der Flüssigkeit (1) berücksichtigt wird und
- der Umfüllvorgang in 2 Arbeitsprozessen ausgeführt wird,
- dem eigentlichen Umfüllvorgang mit simultaner Gasrückführung und
- dem Ausgleich der sich in den Tank (1) und (2) ändernden Atmosphäre mit der Umgebung.

10. Verfahren nach Anspruch 9, dadurch gekennzeichnet, daß die Änderung der Atmosphäre nach den physikalischen Gesetzen von DALTON,
- bei der Annahme eines konstanten Druckes, als die Änderung des Volumens unter Berücksichtigung der Abhängigkeiten der Gleichung${\text{V}}_{\text{2}} {\text{= V}}_{\text{1}} {\text{(1 - p}}_{\text{d1}} {\text{)/(1 - p}}_{\text{d2}} {\text{) (T}}_{\text{2}} {\text{/T}}_{\text{1}} \text{) ;}$
- bei der Annahme eines konstanten Volumens
als die Änderung des Druckes unter Berücksichtigung der Abhängigkeiten der Gleichung${\text{p}}_{\text{g2}} {\text{= (1 - p}}_{\text{d1}} {\text{)(T}}_{\text{2}} {\text{/T}}_{\text{1}} {\text{) + p}}_{\text{d2}} \text{;}$
ermittelt wird.

11. Verfahren nach Anspruch 1 und Anspruch 9, dadurch gekennzeichnet, daß der zeitliche Beginn des Austausches mit der Umgebung über ein Steuerventil z.B. in der Entlüftungsleitung geregelt wird.

12. Verfahren nach Anspruch 1 und Anspruch 9, dadurch gekennzeichnet, daß die Entlüftungsleitung zur Vermeidung von großen Druck-schwankungen im Liefertank an diesen Tank (12) angeschlossen ist.

13. Verfahren nach Anspruch 1 - 12, dadurch gekennzeichnet, daß zur Vermeidung eines gesundheitsschädlichen Brüdenaustritt zu Beginn und/oder zum Ende der Stufe 1 über die Anschlußöffnungen im Domschacht, jeweils vor Öffnen der Flanschverbindung in dem Erdtank ein Ausgleich des Druckes im Tanksystem mit dem Umgebungsdruck erfolgt und hierfür eine Öffnung für den Druckausgleich in der Entlüftungsleitung (25, 28) vorgesehen ist.

14. Verfahren nach Anspruch 1, dadurch gekennzeichnet, daß die überschüssigen Brüden aus dem Betrieb der Stufe 0 über das druckgesteuerte Stellventil (26) oder über eine permanente Öffnung in der Entlüftungsleitung abgeführt werden.

15. Verfahren nach Anspruch 1 - 8, dadurch gekennzeichnet, daß die Rückführung des gewünschten Gasvolumen im Verlauf der Stufe 2 über die Druckmessung im Erdtank kontrolliert wird.

16. Verfahren nach Anspruch 1 und Anspruch 15, dadurch gekennzeichnet, daß zur Durchführung der Volumenbestimmung die Entlüftungsleitung z.B. mit einem Druckvakuumventil verschlossen wird,
die Bestimmung der volumetrischen Überschüsse als Folge der Gaspendelung über eine Druckmessung in dem gasförmigen Tankvolumen erfolgt
und die Volumendifferenz entsprechend der Gleichung${\text{}}_{\text{(delta)}} {\text{V = V ∗}}_{\text{(delta)}} \text{p / p ;}$
berechnet wird.

17. Verfahren nach Anspruch 1 und Anspruch 15 - 16, dadurch gekennzeichnet, daß für eine volumengleiche Gasrückführung oder eine Volumenrate von 100 % der Sollwert der Druckänderung null ist.

18. Verfahren nach Anspruch 1 und Anspruch 15 - 17, dadurch gekennzeichnet, daß für die Messung von kleinen Druckunterschieden an das Tanksystem oder Teile davon gasseitig ein zusätzlicher Meßbehälter (29) angeschlossen wird und nach dem Absperren der Verbindungsleitung (28, 30) der Druckverlauf gegenüber dem Meßbehälter bestimmt wird.

19. Verfahren nach Anspruch 1, dadurch gekennzeichnet, daß die Messung des Druckverlaufes für eine Dichtheitsprüfung verwendet wird.

20. Verfahren nach Anspruch 1, dadurch gekennzeichnet, daß der Druckverlauf als Istwert für die mechanische Funktionskontrolle der Gasrückführung verwendet wird.

21. Verfahren nach Anspruch 1, dadurch gekennzeichnet, daß der Druckverlauf als Istwert für die Kontrolle und Einstellung der Absaugleistung an der Zapfpistole verwendet wird.

22. Verfahren nach Anspruch 1, dadurch gekennzeichnet, daß der Druckverlauf als Istwert für die Abnahmekontrollen und wiederkehrenden Kontrollen verwendet wird.

23. Verfahren nach Anspruch 1, dadurch gekennzeichnet, daß der Druckverlauf als Istwert für die Regelung des zurückgeführten Gasvolumen (der Volumenrate) verwendet wird.

24. Verfahren nach Anspruch 1 - 23, dadurch gekennzeichnet, daß bei einem Betrieb von mehreren Zapfstellen und der Einstellung einer einheitlichen Volumenrate für jede Zapfstelle, die Volumenrate als Summe über ein Regelventil (18) in der Gasrückführleitung (7) geregelt wird.

25. Verfahren nach Anspruch 1 und Anspruch 19 - 24, dadurch gekennzeichnet, daß für die Erstellung der Prüf- oder Abnahmeprotokolle der Druckverlauf graphisch aufgetragen wird.

26. Verfahren nach Anspruch 1, dadurch gekennzeichnet, daß die Messung des Druckverlaufes zur Verbesserung der Volumenbestimmung mit dem Folienbeutel verwendet wird.

27. Verfahren nach Anspruch 1 - 26, dadurch gekennzeichnet, daß der Druckverlauf als Istwert für die Regelung des überschüssigen Volumen bei der Stufe 0 oder Stufe 1 verwendet wird.

28. Verfahren nach Anspruch 1 - 27, dadurch gekennzeichnet, daß die überschüssigen Brüden zur Abscheidung der dampfförmigen Kohlenwasserstoffe einer Waschstufe zugeführt werden.

29. Verfahren nach Anspruch 28, dadurch gekennzeichnet, daß die Brüden mit Dieselkraftstoff als Lösungsmittel gewaschen werden.

30. Verfahren nach Anspruch 28 und Anspruch 29, dadurch gekennzeichnet, daß die gereinigten Brüden und die verbrauchte Waschflüssigkeit dem Lagertank für Dieselkraftstoff zugeführt werden.

31. Vorrichtung zur Durchführung des Verfahrens nach Anspruch 1 und nach einem der Ansprüche 19 - 30, im verlaufe des Betriebes der einzelnen Stufen 0, 1 und 2 auf Tankstellen mit Gasrückführeinrichtungen,
zur Überwachung von überschüssigen Brüden und zur Vermeidung eines unkontrollierten Freisetzens der Brüden, durch eine zeitweise oder permanente Messung des Druckes im Tanksystem und eine Bestimmung des Verlaufes des Druckes im Tanksystem,
zur Gewährleistung einer Öffnung für den Austausch von überschüssigen Brüden mit der Umgebung,
zur Durchführung des Druckausgleiches im Erdtank mit der Umgebung, bestehend aus,
einer verschließbaren Entlüftungsleitung (14, 15; 25; 28, 30) und einer Einrichtung zur Messung des Druckes (19, 33) im Tanksystem (11, 16), dadurch gekennzeichnet, daß
- die Entlüftungsleitung (14, 15; 25; 28, 30) mit mindestens einem Absperrventil (26; 31) zur Messung von Druckänderungen bei einem konstanten Volumen verschließbar ist und für den Druckausgleich mit der Umgebung geöffnet werden kann,
- die Messung des Druckes mittels eines Drucktransmitters kontinuierlich erfolgt, dessen Meßkopf an das Tanksystem (11, 16, 14, 28) angeschlossen ist und dessen Meßsignal über einen Strom von 4 bis 20 mA auf eine zugehörige Druckanzeige (PI - pressure indicating) übertragen wird
- und Mittel vorgesehen sind, zur dokumentierbaren Feststellung des Verlaufes des Druckes.

32. Vorrichtung zur Durchführung des Verfahrens nach Anspruch 18 und zur Messung von kleinen Druckänderungen δp im Tanksystem bestehend aus,
einer Vorrichtung nach Anspruch 31, dadurch gekennzeichnet, daß zur Bildung eines konstanten Vergleichsvolumen gegenüber dem Volumen an der Meßstelle (19, 33) in die Entlüftungsleitung (30) nach dem Absperrventil (31) ein Meßbehälter (29) und nach diesem ein Absperrventil (32) eingebaut sind,
der Meßkopf des Drucktransmitter (33) auf beiden Seiten des Absperrventil (31) angeschlossen ist,
und nach einem Ausgleich der Volumen (14, 29) mit dem Schließen des Absperrventil (31) Druckänderungen mit einem kleinen Meßbereich meßbar sind.

33. Vorrichtung zur Aufzeichnung (PIR) der Meßergebnisse nach Anspruch 25, bestehend aus einer Vorrichtung nach Anspruch 31 oder 32 und einem Gerät zur Aufzeichnung (Drucker/Schreiber), dadurch gekennzeichnet, daß
nach der elektronischen Weiterleitung des Meßsignales dieses graphisch auf einem Papier (Kurven A, B, C, D) aufzeichenbar und dokumentierbar ist.

34. Vorrichtung zur Aufzeichnung (PIR) der Meßergebnisse nach Anspruch 25, bestehend aus einer Vorrichtung nach Anspruch 31 oder 32 und einem elektronischen Datenspeicher, dadurch gekennzeichnet, daß
nach der elektronschen Weiterleitung des Meßsignales, dieses auf einem elektronischen Datenspeicher ablegbar ist.

35. Vorrichtung zur Durchführung des Verfahrens nach Anspruch 1, bei gleichzeitiger Beachtung spezieller sicherheitstechnischer Anforderungen, bestehend aus der Vorrichtung nach Anspruch 31, dadurch gekennzeichnet, daß
eine Flammsperre in die Anschlußleitung vor dem Meßkopf als Explosionsschutz eingebaut ist.

## Claims

1. Method for precaution against harmful environmental effects at filling stations having a filling system with gas displacement devices and for the controlled treatment of an excessive and environmentally harmful petrol-vapour/air mixture (vapours) which occurs in the tank atmosphere during the storage of carburettor fuels, here designated as stage 0, as result of the supply of non-saturated air fractions and may be supersaturated in respect of the higher boilers, such as octane and benzene, and which, during the filling of the storage tank, designated as stage 1, or the extraction of fuel, designated as stage 2, in each case occurs in conjunction with the gas displacement or gas return, the filling station having
- an installation for the return of the vapours (stage 2), for example by means of a gas suck-off (3, 8, 9, 7), from the passenger car tank (10) into the filling system (11, 16),
- an installation for transferring the vapours (stage 1), for example by means of a gas displacement line (23), from the filling system (11, 16) to the delivery tank (12), and
- a closable orifice (14, 15; 25, 26; 28, 30, 31, 32) for the discharge of excess vapours,
characterized in that,
- to monitor excessive vapours and to prevent an uncontrolled release of the vapours,
the pressure (19, 33) in the filling system is measured periodically or permanently and consequently a trend of the pressure is determined,
- the excess vapours occurring are recorded in a documentable manner by means of the pressure measurement, and - an orifice is provided for the exchange of vapours with the environment.

2. Method according to Claim 1, characterized in that the pressure measurement for the individual stages 0, 1 and 2 takes place, in the case of one storage tank, at a common measuring point and, in the case of a plurality of tanks which are connected to form a system, in one tank.

3. Method according to Claims 1 and 2, characterized in that, to calculate the vapours occurring for stage 2,
- the gas-side volume expansion of the gas volume displaced by the introduced petrol is taken into account,
- starting from a state 1 and a gas composition in the empty tank, via the residual petrol, and,
- in the case of a state 2 and after saturation, via the petrol in the storage tank.

4. Method according to Claim 3, characterized in that
- in the physical observation of the operation, the behaviour of the inert fractions is taken into account,
- the behaviour of the inert fractions is described by means of the general gas equation and Dalton's law, and
- the following equation$\text{V(2) = V(1) ∗ p(i1)/p(i2) ∗ T(i2)/T(i1) ;}$
is derived from this for the volume expansion.

5. Method according to Claims 3 and 4, characterized in that the partial pressure p(i) of the inert fractions is determined by the determination by measurement of the air fractions, for example by means of oxygen measurement, and by calculation according to the equation$\text{p(i) = m(i) ∗ R(i) ∗ T(i)/V ;}$

6. Method according to Claims 3-5, characterized in that, in the case of a filling operation with incomplete filling of the tank, the gas-side volume expansion is also taken into account in that part of the tank which is not filled by the introduced petrol.

7. Method according to Claims 3 - 6, characterized in that the results and findings from the method of calculation are used for the practical filling work and the filling-station customer is referred, generally by an operating instruction, to the possibility of precaution against harmful environmental effects by filling of the tank.

8. Method according to Claims 1 - 7, characterized in that the excess vapours from the operation of stage 2 and from a system with vacuum assistance come into exchange with the environment via an orifice (20) at the non-gastight connection between the pump nozzle and vehicle tank.

9. Method according to Claims 1 and 2, characterized in that in the operation of stage 1, in respect of the excess vapours,
- the effect of the physically different conditions via the fluid (2) on the original gas volume is taken into account via the fluid (1), and
- the transfer operation is carried out in 2 work processes,
- the actual transfer operation with simultaneous gas return, and
- the equalization of the atmosphere changing in the tank (1) and (2) with the environment.

10. Method according to Claim 9, characterized in that the change in the atmosphere is determined according to Dalton's physical laws,
- in the case of the assumption of a constant pressure, as the change in the volume, taking into account the dependencies of the equation$\text{V2 = V1 (1 - pd1)/(1 - pd2) (T2/T1) ;}$
- in the case of the assumption of a constant volume, as the change in the pressure, taking into account the dependencies of the equation$\text{pg2 = (1 - pd1) (T2/T1) + pd2 ;}$

11. Method according to Claim 1 and Claim 9, characterized in that the commencement in time of the exchange with the environment is regulated via a control valve, for example in the vent line.

12. Method according to Claim 1 and Claim 9, characterized in that, to avoid high pressure fluctuations in the delivery tank, the vent line is connected to this tank (12).

13. Method according to Claims 1 - 12, characterized in that, to avoid a vapour escape harmful to health at the commencement and/or at the end of stage 1 via the connecting orifices in the dome shaft, in each case an equalization of the pressure in the filling system with the ambient pressure takes place before the opening of the flanged connection in the buried tank and, for this purpose, an orifice is provided for pressure equalization in the vent line (25, 28).

14. Method according to Claim 1, characterized in that the excess vapours from the operation of stage 0 are dissipated via the pressure-controlled adjusting valve (26) or via a permanent orifice in the vent line.

15. Method according to Claims 1 - 8, characterized in that the return of the desired gas volume in the course of stage 2 is controlled via the pressure measurement in the buried tank.

16. Method according to Claim 1 and claim 15, characterized in that, to carry out the volume determination, the vent line is closed, for example by means of a pressure vacuum valve,
the determination of the volumetric excesses as a result of gas displacement takes place via a pressure measurement in the gaseous tank volume,
and the volume difference is calculated according to the equation$\text{(delta)V = V ∗ (delta)p / p ;}$

17. Method according to Claim 1 and Claims 15 and 16, characterized in that, for a gas return of equal volume or a volume rate of 100%, the desired value of the pressure change is zero.

18. Method according to Claim 1 and Claims 15 to 17, characterized in that, for the measurement of small pressure differences, an additional measuring vessel (29) is connected to the filling system or part thereof on the gas side and, after the connecting line (28, 30) has been shut off, the pressure trend is determined in relation to the measuring vessel.

19. Method according to Claim 1, characterized in that the measurement of the pressure trend is used for a tightness test.

20. Method according to Claim 1, characterized in that the pressure trend is used as an actual value for the mechanical operating check of the gas return.

21. Method according to Claim 1, characterized in that the pressure trend is used as an actual value for checking and setting the suck-off capacity at the pump nozzle.

22. Method according to Claim 1, characterized in that the pressure trend is used as an actual value for the acceptance checks and recurring checks.

23. Method according to Claim 1, characterized in that the pressure trend is used as an actual value for the regulation of the returned gas volume (volume rate).

24. Method according to Claims 1 - 23, characterized in that, if a plurality of pumps are working and if a standard volume rate is set for each pump, the volume rate is regulated as a sum via a regulating valve (18) in the gas return line (7).

25. Method according to Claim 1 and Claims 19 - 24, characterized in that the pressure trend is plotted graphically for preparing the test or acceptance reports.

26. Method according to Claim 1, characterized in that the measurement of the pressure trend is used to improve volume determination by means of the foil bag.

27. Method according to Claims 1 - 26, characterized in that the pressure trend is used as an actual value for regulating the excess volume at stage 0 or stage 1.

28. Method according to Claims 1 - 27, characterized in that the excess vapours are supplied to a washing stage for the separation of the vaporous hydrocarbons.

29. Method according to Claim 28, characterized in that the vapours are washed with diesel fuel as a solvent.

30. Method according to Claim 28 and Claim 29, characterized in that the cleaned vapours and the spent washing fluid are supplied to the storage tank for diesel fuel.

31. Apparatus for carrying out the method according to Claim 1 and according to one of Claims 19 - 30 in the course of the operation of the individual stages 0, 1 and 2 at filling stations with gas return devices, to monitor excess vapours and to prevent an uncontrolled release of the vapours by means of a periodic or permanent measurement of the pressure in the filling system and a determination of the trend of the pressure in the filling system,
to guarantee an orifice the exchange of excess vapours with the environment,
to carry out pressure equalization in the buried tank with the environment, consisting of
a closable vent line (14, 15; 25; 28, 30) and of a device for measuring the pressure (19, 33) in the filling system (11, 16), characterized in that
- the vent line (14, 15; 25; 28, 30) can be closed by means of at least one shut-off valve (26; 31) for the measurement of pressure changes in the case of a constant volume and can be opened for pressure equalization with the environment,
- the measurement of the pressure takes place continuously by means of a pressure transmitter, the measuring head of which is connected to the filling system (11, 16, 14, 28) and the measurement signal of which is transmitted via a current of 4 to 20 mA to an associated pressure indicator (PI - pressure indicating),
- and means are provided for recording the trend of the pressure in a documentable manner.

32. Apparatus for carrying out the method according to Claim 18 and for the measurement of small pressure changes σp in the filling system, consisting of
an apparatus according to Claim 31, characterized in that,
to form a constant reference volume relative to the volume at the measuring point (19, 33), a measuring vessel (29) is built into the vent line (30) downstream of the shut-off valve (31) and a shut-off valve (32) is built into the vent line (30) downstream of the measuring vessel (29),
the measuring head of the pressure transmitter (33) is connected on both sides of the shut-off valve (31),
and, after an equalization of the volumes (14, 29) by means of the closing of the shut-off valve (31), pressure changes can be measured with a small measuring range.

33. Apparatus for recording (PIR) the measurement results according to Claim 25, consisting of an apparatus according to Claim 31 or 32 and of a recording instrument (printer/chart recorder), characterized in that,
after the electronic transmission of the measurement signal, the latter can be recorded and documented graphically on paper (curves A, B, C, D).

34. Apparatus for recording (PIR) the measurement results according to Claim 25, consisting of an apparatus according to Claim 31 or 32 and of an electronic data memory, characterized in that,
after the electronic transmission of the measurement signal, the latter can be filed in an electronic data memory.

35. Apparatus for carrying out the method according to Claim 1, at the same satisfying special safety requirements, consisting of the apparatus according to Claim 31, characterized in that
a flame trap is built into the connecting line upstream of the measuring head as explosion protection.

## Revendications

1. Procédé pour la prévention contre des effets nocifs pour l'environnement au niveau des stations d'essence, comportant un système à réservoir avec des dispositifs de déplacement de gaz, et pour le traitement contrôlé d'un mélange de vapeurs d'essence et d'air (buées) excédentaire et nocif pour l'environnement, qui est créé lors du stockage de carburant, caractérisé ici de niveau 0, à la suite de l'amenée de parties d'air non saturées dans l'atmosphère du réservoir et qui peut être sursaturé relativement à des éléments à ébullition élevée comme l'octane ou le benzène, et qui lors du remplissage de la citerne du réservoir de réserve, caractérisé de niveau 1, ou lors du retrait de carburant, caractérisé de niveau 2, est toujours en liaison avec le déplacement de gaz ou le retour de gaz, la station d'essence comportant :
- une installation pour le retour des buées (niveau 2), par exemple avec une aspiration de gaz (3,8,9,7) du réservoir (10) de la voiture particulière dans le système à réservoir (11,16),
- une installation pour amener les buées (niveau 1), par exemple au moyen d'une liaison de déplacement de gaz (23) du système à réservoir (11,16) au réservoir de livraison (12), et
- une ouverture (14,15;25,26;28,30, 31,32) pouvant être fermée pour l'évacuation de buées excédentaires,
caractérisé en ce que :
- pour la surveillance de buées excédentaires ou pour éviter une libération non contrôlée des buées, la pression (19,33) dans le système à réservoir est mesurée temporairement ou de façon permanente, et ainsi on détermine une évolution de la pression,
- les buées excédentaires qui apparaissent sont déterminées de façon certifiée au moyen de la mesure de pression, et
- une ouverture pour échanger des buées avec l'environnement est prévue.

2. Procédé selon la revendication 1,
caractérisé en ce que la mesure de pression pour les niveaux individuels 0, 1 et 2, pour un réservoir de réserve dans une station de mesure commune et pour plusieurs réservoirs qui sont reliés en un système, est effectuée dans un réservoir.

3. Procédé selon l'une des revendications 1 ou 2,
caractérisé en ce que, pour calculer les buées qui apparaissent pour le niveau 2, on tient compte de l'évolution du volume du gaz chassé par l'essence introduite, à partir d'un état 1 et d'un composant gazeux dans le réservoir vide par l'intermédiaire de l'essence résiduelle, pour un état 2 et après la saturation par l'intermédiaire de l'essence dans le réservoir de réserve.

4. Procédé selon la revendication 3,
caractérisé en ce que :
- lors de l'observation physique du processus, on tient compte du comportement des parties inertes,
- le comportement des parties inertes est décrit par l'équation de gaz générale et la loi de Dalton, et
- à partir de là, on utilise pour l'évolution du volume l'équation suivante :$\text{V(2) = V(1) ∗ p(i1)/p(i2) ∗ T(i2)/T(i1).}$

5. Procédé selon l'une des revendications 3 ou 4,
caractérisé en ce que la pression partielle p(i) des parties inertes est déterminée, par l'intermédiaire de la détection mesurée des parties d'air, par exemple au moyen d'une mesure d'oxygène, et par l'intermédiaire du calcul à partir de l'équation :$\text{p(i) = m(i) ∗ R(i) ∗ T(i)/V.}$

6. Procédé selon l'une des revendications 3 à 5,
caractérisé en ce que, pour un processus présentant un remplissage non complet du réservoir, on tient également compte de l'évolution du volume du gaz dans la partie du réservoir qui n'est pas remplie par l'essence introduite.

7. Procédé selon l'une des revendications 3 à 6,
caractérisé en ce que les résultats et les connaissances du processus de calcul sont utilisés pour le fonctionnement pratique du réservoir, et le client de la station d'essence est généralement informé, par l'intermédiaire d'instructions de service, sur la possibilité de prévention, contre des effets nocifs pour l'environnement par des remplissages complets.

8. Procédé selon l'une des revendications 1 à 7,
caractérisé en ce que les buées excédentaires arrivent au contact de l'environnement, à partir du fonctionnement du niveau 2 et d'un système comportant une aide pour la dépression, par l'intermédiaire d'une ouverture (20) au niveau de la liaison non étanche au gaz entre le distributeur d'essence et le réservoir du véhicule.

9. Procédé selon l'une des revendications 1 ou 2,
caractérisé en ce que, lors du fonctionnement du niveau 1, relativement aux buées excédentaires :
- on tient compte de l'action des conditions physiquement différentes par l'intermédiaire du liquide (2) sur le volume de gaz initial par l'intermédiaire du liquide (1), et
- le processus de transvasement est réalisé en deux étapes de travail,
- le processus de transvasement propre avec un retour de gaz simultané, et
- la compensation de l'atmosphère qui se modifie dans le réservoir (1) et (2) avec l'environnement.

10. Procédé selon la revendication 9,
caractérisé en ce que la modification de l'atmosphère est déterminée d'après les lois physiques de Dalton :
- en supposant la pression constante, comme la modification du volume en tenant compte des relations de l'équation :$\text{V2 = V1 (1 - pd1)/(1 - pd2) (T2/T1) ;}$
- en supposant le volume constant, comme la modification de la pression en tenant compte des relations de l'équation :$\text{pg2 = (1 - pd1) (T2/T1) + pd2.}$

11. Procédé selon l'une des revendications 1 ou 9,
caractérisé en ce que le début de l'échange avec l'environnement est réglé par l'intermédiaire d'une soupape de commande, par exemple dans la liaison d'aération.

12. Procédé selon l'une des revendications 1 ou 9,
caractérisé en ce que la liaison d'aération est raccordée au réservoir (12), pour éviter des variations de pression importantes sur le réservoir de livraison.

13. Procédé selon l'une des revendications 1 à 12,
caractérisé en ce que, pour éviter une sortie de buées nocives pour la santé, au début et/ou à la fin du niveau 1, par l'intermédiaire des ouvertures de raccordement dans la cheminée d'aération, on réalise à chaque fois avant l'ouverture de la liaison à bride dans le réservoir enterré, une compensation de la pression dans le système à réservoir avec la pression environnante, et on prévoit à cet effet une ouverture pour la compensation de la pression dans la liaison d'aération (25,28).

14. Procédé selon la revendication 1,
caractérisé en ce que les buées excédentaires sont évacuées à partir du fonctionnement du niveau 0, par l'intermédiaire de la soupape de réglage (26) commandée par pression ou par l'intermédiaire d'une ouverture permanente dans la liaison d'aération.

15. Procédé selon l'une des revendications 1 à 8,
caractérisé en ce que le retour du volume de gaz souhaité est contrôlé, au cours du niveau 2, par l'intermédiaire d'une mesure de pression dans le réservoir enterré.

16. Procédé selon l'une des revendications 1 ou 15,
caractérisé en ce que, pour la mise en oeuvre de la détermination du volume, la liaison d'aération est fermée, par exemple par une soupape à vide, la détermination des excès volumétriques est réalisée comme conséquence du déplacement de gaz, par l'intermédiaire d'une mesure de pression dans le volume de gaz du réservoir, et la différence de volume est calculée, à partir de l'équation :$\text{(delta) V = V ∗ (delta)p/p.}$

17. Procédé selon l'une des revendications 1, 15 ou 16,
caractérisé en ce que, pour un retour de gaz de même volume ou un niveau de volume de 100%, la valeur prescrite de la modification de pression est nulle.

18. Procédé selon l'une des revendications 1, 15, 16 et 17,
caractérisé en ce que, pour la mesure de petites différences de pression, on raccorde sur le système à réservoir ou sur des parties de celui-ci, sur la face du gaz, un récipient de mesure supplémentaire (29), et après la fermeture de la liaison (28,30), on détermine l'évolution de la pression par rapport au récipient de mesure.

19. Procédé selon la revendication 1,
caractérisé en ce que la mesure de l'évolution de la pression est utilisée pour une analyse d'étanchéité.

20. Procédé selon la revendication 1,
caractérisé en ce que l'évolution de la pression est utilisée, comme valeur effective, pour le contrôle du fonctionnement mécanique du retour de gaz.

21. Procédé selon la revendication 1,
caractérisé en ce que l'évolution de la pression est utilisée, comme valeur effective, pour le contrôle et le réglage de la puissance d'aspiration sur le distributeur d'essence.

22. Procédé selon la revendication 1,
caractérisé en ce que l'évolution de la pression est utilisée, comme valeur effective, pour les contrôles de réception et les contrôles de retour.

23. Procédé selon la revendication 1,
caractérisé en ce que l'évolution de la pression est utilisée, comme valeur effective, pour le réglage du volume de gaz renvoyé (niveau de volume).

24. Procédé selon l'une des revendications 1 à 23,
caractérisé en ce que, pour un fonctionnement de plusieurs zones de distribution et le réglage d'un niveau de volume uniforme pour chaque zone de distribution, le niveau de volume est réglé comme une somme, par l'intermédiaire d'une soupape de réglage (18) dans la liaison (7) de retour de gaz.

25. Procédé selon l'une des revendications 1 ou 19 à 24,
caractérisé en ce que pour l'établissement des protocoles d'analyse ou de réception, l'évolution de la pression est représentée graphiquement.

26. Procédé selon la revendication 1,
caractérisé en ce que la mesure de l'évolution de la pression est utilisée pour améliorer la détermination du volume par la poche à feuilles.

27. Procédé selon l'une des revendications 1 à 26,
caractérisé en ce que l'évolution de la pression est utilisée, comme valeur effective, pour le réglage du volume excédentaire, pour le niveau 0 ou le niveau 1.

28. Procédé selon l'une des revendications 1 à 27,
caractérisé en ce que les buées excédentaires sont amenées à un niveau de nettoyage, pour séparer le carbone et l'hydrogène à l'état de vapeur.

29. Procédé selon la revendication 28,
caractérisé en ce que les buées sont nettoyées avec du carburant diesel comme solvant.

30. Procédé selon l'une des revendications 28 ou 29,
caractérisé en ce que les buées nettoyées et le liquide de nettoyage utilisé sont transmis au réservoir pour le carburant diesel.

31. Dispositif pour la mise en oeuvre du procédé selon la revendication 1 ou selon l'une des revendications 19 à 30, lors du fonctionnement des niveaux individuels 0, 1 et 2 au niveau de stations d'essence comportant des dispositifs de retour de gaz, pour la surveillance de buées excédentaires, et pour éviter une libération non contrôlée des buées, par la mesure de la pression, temporaire ou permanente, dans le système à réservoir et par une détermination de l'évolution de la pression dans le système à réservoir, pour garantir une ouverture pour l'échange de buées excédentaires avec l'environnement, pour la mise en oeuvre d'une compensation de pression dans le réservoir enterré avec l'environnement, constitué d'une liaison d'aération (14,15;25;28,30) pouvant être fermée et d'un dispositif pour mesurer la pression (19,33) dans le système à réservoir (11,16),
caractérisé en ce que :
- la liaison d'aération (14,15;25;28,30) peut être fermée par au moins une soupape de fermeture (26;31) pour mesurer des modifications de pression, pour un volume constant, et peut être ouverte pour la compensation de pression avec l'environnement,
- la mesure de la pression est réalisée en continu au moyen d'un transmetteur de pression, dont la tête de mesure est raccordée au système à réservoir (11,16,14,28), et dont le signal de mesure est transmis par l'intermédiaire d'un courant de 4 à 20 mA à un indicateur de pression associé ("PI - pressure indicating"), et
- on prévoit des moyens pour la détermination de façon certifiée de l'évolution de la pression.

32. Dispositif pour la mise en oeuvre du procédé selon la revendication 18 et pour la mesure de petites variations de pression δp dans le système à réservoir, constitué d'un dispositif selon la revendication 31,
caractérisé en ce que, pour former un volume de comparaison constant par rapport au volume sur la zone de mesure (19,33), on monte dans la liaison d'aération (30), après la soupape de fermeture (31) un récipient de mesure (29), et après celui-ci une soupape de fermeture (32), la tête de mesure du transmetteur de pression (33) est raccordée aux deux côtés de la soupape de fermeture (31), et après une compensation des volumes (14,29) par la fermeture de la soupape de fermeture (31), on peut mesurer des modifications de pression avec une petite zone de mesure.

33. Dispositif pour l'enregistrement (PIR) des résultats de mesure selon la revendication 25, constitué d'un dispositif selon la revendication 31 ou la revendication 32, et d'un dispositif pour l'enregistrement (dispositif d'impression - dispositif d'écriture),
caractérisé en ce qu'après la transmission électronique du signal de mesure, celui-ci peut être enregistré graphiquement sur un papier (courbes A, B, C, D) et être certifié.

34. Dispositif pour l'enregistrement (PIR) des résultats de mesure selon la revendication 25, constitué d'un dispositif selon l'une des revendications 31 ou 32 et d'une mémoire de données électronique,
caractérisé en ce qu'après la transmission électronique du signal de mesure, celui-ci peut être enregistré dans une mémoire de données électronique.

35. Dispositif pour la mise en oeuvre du procédé selon la revendication 1, pour la prise en compte simultanée d'exigences de sécurité spéciales, constitué du dispositif selon la revendication 31,
caractérisé en ce que l'on monte dans la liaison de raccordement, devant la tête de mesure, un arrêt de flamme, comme protection contre l'explosion.
